# EUROPÄISCHE PATENTANMELDUNG

(11) **EP 1 533 580 A1**
(43) Veröffentlichungstag der Anmeldung: **25.05.2005**
(21) Anmeldenummer: 04024225.7
(22) Anmeldetag: 12.10.2004
(51) Int. Cl.: F25B 43/00, F25B 39/04

(54) **Kondensator und Herstellungsverfahren**

(30) Priorität: 18.11.2003 DE 10353939
(71) Anmelder: Modine Manufacturing Company, Racine, Wisconsin 53403-2552 (US)
(72) Erfinder: Operschall, Norbert, 2522 Oberwaltersdorf (AT)
(74) Vertreter: Wolter, Klaus-Dietrich

(57) **Zusammenfassung**

Die Erfindung betrifft einen Kondensator (1) für die Klimaanlage eines Kraftfahrzeuges, der einen Rippen - Rohr - Block mit auf beiden Seiten angeordneten Sammelrohren (5) aufweist und einen Sammler (6), der über Ein - und Ausströmöffnungen (8, 9) mit einem Sammelrohr (5) verbunden ist und eine Filtervorrichtung (2), eine Abdichtung (3) und einen Trockner (7) für das Kältemittel enthält. Eine kostengünstige Lösung wird dadurch erreicht, dass die Filtervorrichtung (1) einstückig mit einem Strömungslenkungselement (4) ausgebildet ist, das dafür sorgt, dass der Trockner (7) entweder nicht in den Bereich der Einströmöffnung (8) gerät oder die Strömung nicht unmittelbar auf den Trockner (7) einwirken lässt.

Ein kostengünstiges Herstellungsverfahren sieht vor, dass die Filtervorrichtung (1) und der Trockner (7) nach dem Löten in den Sammler (6), der ein zumindest einseitig offenes Sammlerrohr ist, eingesetzt werden, wonach das/die offene/n Ende/n des Sammlerrohres (6) permanent verschlossen wird/werden.

## Beschreibung

Die Erfindung betrifft einen Kondensator für die Klimaanlage eines Kraftfahrzeuges, der einen Rippen - Rohr - Block mit auf beiden Seiten angeordneten Sammelrohren aufweist und einen Sammler, der über Ein - und Ausströmöffnungen mit dem einen Sammelrohr verbunden ist und eine Filtervorrichtung, eine Abdichtung und ein Trockner für das Kältemittel enthält.

Ferner betrifft die Erfindung ein Herstellungsverfahren für den Kondensator, der einen Sammler, eine Filtervorrichtung und einen Trockner aufweist.

Die vorstehend erwähnte Filtervorrichtung ist als Teil einer Aufnahmevorrichtung für den Trockner in der bisher unveröffentlichten europäischen Patentanmeldung mit der Anmeldenummer 0 3004717.9 beschrieben worden.

Das Trockner ist dort in einem langgestreckten Trocknerbeutel in der Aufnahmevorrichtung untergebracht, die an einem Verschlussdeckel des Sammlers befestigt ist und er wird über seine ganze Länge in der Aufnahmevorrichtung abgestützt. Es hat sich als vorteilhaft erwiesen, die Wand der Aufnahmevorrichtung wenigstens gegenüber der Einströmöffnung derart geschlossen auszubilden, dass das unter hohem Druck einströmende Kältemittel nicht direkt auf das Trocknungsmittel trifft und dieses dadurch mechanisch aufreibt.

Beispielsweise aus der Fig. 11 der US 5 088 294 oder aus der Fig. 1 der US 5 159 821 ist es ferner bekannt, eine Filter / Trockner - Einheit permanent, d. h. nicht auswechselbar, im Sammler des Kondensators einzusetzen. Die Einheit besteht in diesen Fällen aus einem speziellen Werkstoff, der den Löttemperaturen beim anschließenden Löten des Kondensators widerstehen kann, ohne dass der Filter /Trockner seine Funktionsfähigkeit einbüßt.

Der vorliegenden Erfindung liegt die Aufgabe zugrunde, einen Kondensator mit Sammler und Filtervorrichtung vorzuschlagen, die auch - aber nicht ausschließlich - als "permanenter" Filter / Trockner einsetzbar ist und noch geringere Kosten verursacht. Ferner soll ein günstiges Herstellungsverfahren für einen Kondensator mit einem permanenten Filter / Trockner angegeben werden.

Die erfindungsgemäße Lösung ergibt sich bezüglich des Kondensators aus dem Kennzeichen des Anspruchs 1. Die Kondensator kann entweder auswechselbare oder nicht auswechselbare Filtervorrichtung / Trockner aufweisen. Wird ein lösbarer Deckel zum Verschluss des Sammlers eingesetzt, ist die Filtervorrichtung / Trockner auswechselbar. Die Gesamtlänge der Filtervorrichtung entspricht etwa dem Abstand zwischen der Einströmöffnung und der Ausströmöffnung, sodass die Vorrichtung vergleichsweise relativ klein bauend ausgeführt ist, was Kostenvorteile mit sich bringt. Sie kann einstückig aus Kunststoff hergestellt werden. Die Befestigung im Sammler erfolgt im wesentlichen dadurch, dass sie mit der peripheren Abdichtung im Sammler eingeklemmt ist. Zusätzlich kann vorgesehen werden, stutzenartige Ansätze an der Vorrichtung auszubilden, die sich am Rand der Ein - und der Ausströmöffnung abstützen. Ferner kann die Filtervorrichtung durch eine obere und untere Einprägung in der Wand des Sammlers gegen Verschieben gesichert werden. Die Filtervorrichtung ist ein relativ kleines Teil aus Kunststoff. Sie ist einteilig mit einem Strömungslenkungselement ausgebildet. Unterhalb des Strömungslenkungselements ist ein Filterkorb vorgesehen, dessen Umfang und Boden mit einem geeigneten feinmaschigen Filter ausgerüstet ist.
Das Strömungslenkungselement ist beispielsweise topfartig ausgebildet und endet oberhalb der Einströmöffnung. Es könnte sich dabei auch einfach um eine oberhalb der Einströmöffnung endende Prallwand, vorzugsweise mit Kontur, handeln. Die eintretende Strömung trifft auf die Wand des Strömungslenkungselements und wird nach oben, in Richtung auf den Trockner, und um das topfartige Strömungslenkungselement herum umgelenkt. Das Kältemittel strömt dann von oben durch das topfartige Strömungslenkungselement durch eine Öffnung in den darunter angeordneten Filterkorb und durch diesen hindurch, wodurch es von festen Bestandteilen befreit wird, die sich im Filterkorb ansammeln können. Das Strömungslenkungselement verhindert, dass der Trockner bis vor die Einströmöffnung absinken kann. Der Trockner ist in einem durchströmbaren Kunststoffbehältnis untergebracht und füllt nahezu den gesamten oberhalb des Strömunglenkungselements vorhandenen Raum im Sammler aus. Er ist ansonsten nicht weiter befestigt.
Das erfindungsgemäße Herstellungsverfahren führt zu einem Kondensator mit einer nicht auswechselbaren Filtervorrichtung / Trockner. Der permanente Verschluss des Sammlerrohres wird vorzugsweise mittels Schweißverfahren vorgenommen, wobei insbesondere solche Schweißverfahren aus dem Stand der Technik zum Einschweißen des Deckels angewendet werden, die mit einem äußerst geringen und örtlich begrenzten Wärmeeintrag durchführbar sind.
Das Herstellungsverfahren führt zu einer beachtliche Kostenreduktion, weil keine besonderen hitzebeständigen Filter und Trockner eingesetzt werden müssen. Im Stand der Technik handelt es sich dabei um beispielsweise aus Keramik bestehende Komponenten, die entsprechende Kosten verursachen. Das Herstellungsverfahren ist unabhängig davon anwendbar, wie die Filtervorrichtung im Einzelnen ausgebildet ist.

Die Erfindung wird nachfolgend in einem Ausführungsbeispiel beschrieben.
- Fig. 1: zeigt einen Ausschnitt des Kondensators mit Sammler;
- Fig. 2: zeigt den Sammler mit Filtervorrichtung und Trockner;
- Fig. 3: zeigt die Filtervorrichtung;
- Fig. 4: zeigt das Behältnis in dem sich der Trockner befindet;
- Fig. 5: zeigt den Sammler als Sammelrohr;

Der Kondensator **3** besteht aus einer Vielzahl flacher Rohre **15** und dazwischen angeordneter, mittels Kühlluft durchströmbarer Wellrippen **19**, von denen in Fig. 1 einige angedeutet sind. Die flachen Rohre **15** münden am nicht gezeigten gegenüberliegenden Ende ebenfalls in einem Sammelrohr. Das gezeigte Sammelrohr **5** und das nicht gezeigte Sammelrohr besitzen mindestens eine Trennwand **20**, knapp unterhalb de Einströmöffnung **8**, sodass das Kältemittel gemäß den in Fig. 1 eingezeichneten Pfeilen aus den flachen Rohren **15** in das Sammelrohr **5** und durch die Einströmöffnung **8** in den Sammler **6** strömen kann und dabei in Kontakt mit dem Trockner **7** kommt. Die Trennwand **20** unterteilt den Kondensator in einen Kondensationsabschnitt **21** und einen Unterkühlabschnitt **22**. Die erwähnten Einzelteile der Kondensators bestehen aus Aluminium und werden zum Kondensator zusammengesetzt, um anschließend in einem Lötofen verbunden zu werden. Der Sammler **6** ist mit einem entsprechenden Halter **17** und, um die Ein - und Ausströmöffnung **8**, **9** herum, mit Stutzen **8.1** und **9.1** ausgebildet, die etwa der Kontur des Sammelrohres **5** folgen. An diesen Stellen findet die Lötverbindung zwischen dem Sammelrohr **5** und dem Sammler **6** statt. (Fig. 2)

Der Sammler **6** ist ein Sammlerrohr, das zunächst oben und unten offen ist. Der in Fig. 1 obere Deckel **26** kann bereits vor dem Löten des Kondensators angebracht werden, so dass er mit verlötet wird. Er kann aber auch, wie der untere Deckel **16**, nach dem Löten eingeschweißt werden, was Vorteile bezüglich des Einsetzens der Filtervorrichtung **1** und des Trockners **7** haben könnte. Nach dem Löten werden der in einem durchströmbaren, netzartigen Kunststoffbehältnis **17** vorliegende Trockner **7** und die Filtervorrichtung **1** in den Sammler **6** eingesetzt, wie es in der Fig. 1 oder in der Fig. 2 gezeigt ist und vorstehend bereits erwähnt wurde. Danach wird der Sammler **6** druckfest und dicht verschlossen, wozu vorzugsweise ein Schweißverfahren zur Anwendung kommt, mit dem nur ein örtlicher und möglichst geringer Wärmeeintrag im Bereich der Schweißnaht ausgeübt wird, um die Filtervorrichtung **1** und den Trockner **7** nicht durch übermäßige Temperatureinflüsse zu beschädigen. Als geeignete Schweißverfahren haben sich das Plasmaschweißen, das Laserschweißen oder Schutzgasschweißverfahren, wie MIG oder WIG-Schweißverfahren, erwiesen. Eine während des Schweißens mögliche Kühlung des Bereichs des Sammlers **6**, in dem sich die Filtervorrichtung **1** befindet, war bei den durchgeführten Versuchen nicht erforderlich. Nichtsdestotrotz wird man sie im Bedarfsfall vorsehen.
Die Filtervorrichtung **1** ist mit dem Strömungslenkungselement **4** ein einteiliges Kunststofferzeugnis, das im Ausführungsbeispiel nur unwesentlich länger als der Abstand zwischen der Einströmöffnung **8** und der Ausströmöffnung **9** ist. Das Strömungslenkungselement **4** ist im gezeigten Ausführungsbeispiel topfartig ausgebildet ist. Dieses Strömungslenkungselement **4** befindet sich exakt gegenüber der Einströmöffnung **8**, sodass das in den Sammler **6** einströmende Kältemittel nach oben und ringförmig um das Strömungslenkungselement **4** herum strömen muss, jedenfalls nicht unmittelbar auf den Trockner **7** treffen kann, der sich oberhalb des Strömungslenkungselements **4** befindet. Ferner weist die Filtervorrichtung **1** eine Abdichtung **3** auf, die um den Umfang herum an der Innenwand des Sammlers **6** anliegt und dafür sorgt, dass die Filtervorrichtung **1** den entsprechenden Halt im Sammler **6** hat, und natürlich dafür, dass das Kältemittel den Weg durch den Filter **2** nehmen muss, der als zylindrischer Filterkorb **12** ausgebildet ist und sich unterhalb der Abdichtung **3** befindet. Auch der Boden des Filterkorbes **12** ist mit einem Filter **2** versehen. Es kann eine zweite Abstützung in Form einer weiteren Abdichtung unterhalb der gezeigten Abdichtung 3 vorgesehen werden, um den Halt der Filtervorrichtung **1** zu verbessern. Zusätzlich oder ersatzweise können andere Befestigungsmittel, beispielsweise im Bereich der Ein - und Ausströmöffnung **8, 9,** vorgesehen werden. Bei einer nicht gezeigten aber vorteilhaften Befestigungsart, wurde am oberen und unteren Ende der Filtervorrichtung **1** eine nach innen gerichtete Einprägung in der Wand des Sammlers **6** vorgesehen, wodurch ein Verschieben der Filtervorrichtung 1 mit dem Strömungslenkungselement 4 sicher verhindert wird.

## Patentansprüche

1. Kondensator (1) für die Klimaanlage eines Kraftfahrzeuges, der einen Rippen - Rohr - Block mit auf beiden Seiten angeordneten Sammelrohren (5) aufweist und einen Sammler (6), der über Ein - und Ausströmöffnungen (8, 9) mit einem Sammelrohr (5) verbunden ist und eine Filtervorrichtung (2), eine Abdichtung (3) und einen Trockner (7) für das Kältemittel enthält,
**dadurch gekennzeichnet, dass**
die Filtervorrichtung (1) einstückig mit einem Strömungslenkungselement (4) ausgebildet ist und unweit oberhalb der Einströmöffnung (8) endet, wobei das Strömungslenkungselement 4 dafür sorgt, dass der Trockner (7) entweder nicht in den Bereich der Einströmöffnung (8) gerät oder die Strömung nicht unmittelbar auf den Trockner (7) einwirken lässt.

2. Kondensator nach Anspruch 1, **dadurch gekennzeichnet, dass** das Strömungslenkungselement (4) vorzugsweise topfartig ausgebildet ist, wobei die Gesamtlänge der Filtervorrichtung (1) mit dem Strömungslenkungselement (4) etwa dem Abstand zwischen der Einströmöffnung (8) und der Ausströmöffnung (9) entspricht.

3. Kondensator nach den Ansprüchen 1 und 2, **dadurch gekennzeichnet, dass** das einstückige Bauteil aus Filtervorrichtung (1) und Strömungslenkungselement (4) aus Kunststoff ausgebildet ist und dass der Trockner (7) in einem durchströmbaren Kunststoffbehältnis (17) untergebracht ist.

4. Kondensator nach den Ansprüchen 1, 2 und 3, **dadurch gekennzeichnet, dass** der Filter (2) vorzugsweise in Form eines Filterkorbes (12) ausgebildet ist.

5. Kondensator nach den vorstehenden Ansprüchen, **dadurch gekennzeichnet**, der Sammler (6) ein Sammlerrohr ist, das mittels zweier unlösbarer Deckel (16, 26) oder mittels eines unlösbaren und eines lösbaren Deckels verschlossen ist.

6. Kondensator nach den vorstehenden Ansprüchen, **dadurch gekennzeichnet, dass** die Abdichtung (3) ein Befestigungsmittel für die Filtervorrichtung (1) mit dem Strömungslenkungselement (4) ist und im Bedarfsfall aus zwei im Abstand angeordneten Dichtungen (13) besteht, um die Stabilität der Befestigung zu erhöhen.

7. Herstellungsverfahren für einen Kondensator mit einem Sammler (6), der eine eine Abdichtung (3) aufweisende Filtervorrichtung (1) und einen Trockner (7) enthält, wobei der Kondensator aus seinen Einzelbauteilen und mit dem Sammler (6), zusammengefügt und im Lötofen verbunden wird,
**dadurch gekennzeichnet, dass**
die Filtervorrichtung (1) und der Trockner (7) nach dem Löten des Kondensators in den Sammler (6), der ein zumindest einseitig offenes Sammlerrohr ist, eingesetzt werden,
wonach das / die offene / n Ende/n des Sammlerrohres (6) permanent verschlossen wird / werden.

8. Herstellungsverfahren nach Anspruch 7, **dadurch gekennzeichnet, dass** die Filtervorrichtung (1) einteilig aus einem geeigneten Kunststoff hergestellt wird.

9. Herstellungsverfahren nach den Ansprüchen 7 und 8, **dadurch gekennzeichnet, dass** der Trockner (7) in einem durchströmbaren Kunststoffbehältnis (17) eingeschweißt wird, das eine der Form des Sammlerrohres angepasste Gestalt besitzt.

10. Herstellungsverfahren nach einem der Ansprüche 7 - 9, **dadurch gekennzeichnet, dass** der permanente Verschluss mit einem Schweißverfahren erfolgt, das lediglich einen geringen Wärmeeintrag nach sich zieht, wobei eine Kühlung des Bereichs des Sammlers (6) in dem sich die Filtervorrichtung (1) befindet im Bedarfsfall vorgenommen wird.
